# FASCICULE DE BREVET EUROPEEN

(11) **EP 0 521 803 B1**
(45) Date de publication et mention de la délivrance du brevet: **08.03.1995**
(21) Numéro de dépôt: 92420221.1
(22) Date de dépôt: 30.06.1992
(51) Int. Cl.: H01R 4/30

(54) **Dispositif de connexion et d'alimentation électrique**
Vorrichtung für elektrische Verbindung und Versorgung
Electrical connection and supply device

(30) Priorité: 01.07.1991 FR 9108506
(43) Date de publication de la demande: 07.01.1993
(73) Titulaire: TRESSE METALLIQUE J. FORISSIER Société Anonyme, F-42400 Saint Chamond (FR)
(72) Inventeur: Maréchal, Yves-Marie, F-42000 Sainte-Etienne (FR)
(74) Mandataire: Dupuis, François

(56) Documents cités:
- DE-B- 2 010 461
- DE-U- 8 500 148
- FR-A- 2 172 448
- FR-A- 2 634 327

## Description

La présente invention concerne un système permettant le raccordement mécanique et électrique de barres conductrices entre elles, et plus particulièrement le raccordement d'éléments souples avec les barres d'amenée de courant, dispositifs largement employés dans les armoires électriques.

Les éléments souples sont des conducteurs électriques constitués par un empilement de feuillards de cuivre, d'aluminium étamé ou autres matériaux conducteurs, isolés par l'extrusion périphérique d'une enveloppe en matériaux appropriés, et ayant en général une section rectangulaire.

A ce jour, de nombreux problèmes se posent par suite de la mise en oeuvre du raccordement et des deffectuosités qu'elle entraîne.

Il existe actuellement deux types de jonction, l'une qui consiste à percer ou à poinçonner les éléments à raccorder et à les serrer au moyen de boulons, l'autre qui consiste à superposer les éléments à raccorder et à les enserrer entre deux plaques reliées par quatre boulons.

Ces deux solutions sont inadéquates quant à la qualité de la connexion.

La première nécessite l'emploi d'outillages et matériels spéciaux et nombreux pour percer ou poinçonner les trous. De plus, cette méthode détériore les feuillards, provoque des déformations et des bavures. Elle est longue et coûteuse, et toute erreur de mise en oeuvre entraîne la perte de l'élément souple et son remplacement. Enfin, pour l'obtention d'une bonne connexion électrique, il est impératif d'utiliser sous les têtes de boulons des rondelles élastiques de compensation de dilatation, et d'effectuer le serrage au moyen de clés dynamométriques en bon état et réglées en fonction des couples de serrage préconisés, d'un emploi délicat voire impossible compte tenu de l'encombrement de ces clés.

On constate également que la pression exercée par la boulonnerie, répartie uniquement sous les rondelles peut être supérieure à la contrainte acceptée par l'élément, provoquant des enfoncements et des déformations rendant défectueuse la connexion et nécessitant, pour y remédier, l'emploi de plaques de répartition en acier.

La seconde, bien que plus simple de mise en oeuvre, présente l'inconvénient majeur de ne pas garantir une parfaite répartition de la pression sur les surfaces en contact, étant donné qu'il est pratiquement impossible de maintenir le parfait parallélisme des plaques en cours et par conséquent de déformation.

Elle exige en outre les mêmes précautions que la première pour ce qui concerne le dispositif élastique et l'emploi de clés dynamométriques, ce qui n'est pas prévu dans le conditionnement de livraison des plaques.

On connaît également, par le brevet FR-A-2.634.327, un dispositif de jonction électrique à angle de serrage et effort de blocage prédéterminés et à grande sécurité d'actionnement. Dans ce brevet, le blocage et le déblocage d'un conducteur dans l'élément de jonction, sont réalisés, au moyen de notices spéciales, actionnant un système à vis, qui comprend un dispositif de ressort axial, coopérant avec l'élément de blocage. Il en résulte que l'effort de blocage du conducteur est constant et prédéterminé indépendamment des tolérances du conducteur. Ce dispositif ne peut être manoeuvré qu'avec l'outil spécial précité. En outre, l'introduction et/ou l'extraction du conducteur, n'est possible que lorsque l'outil spécial est dans une position angulaire prédéterminée. Il en résulte une conception relativement complexe.

Or, on a trouvé, et c'est ce qui fait l'objet de la présente invention, un dispositif de conception simple, qui permet de réaliser la connexion entre deux conducteurs électriques, l'un se présentant sous la forme d'une barre rigide, l'autre pouvant être aussi bien une barre rigide qu'un élément d'alimentation souple composé de feuillards empilés, qui permet de résoudre l'ensemble de ces problèmes et qui non seulement simplifie l'opération de connexion, mais par ailleurs et surtout assure un contact électrique parfait entre les deux conducteurs ainsi raccordés.

Pour résoudre ce problème, il a été conçu et mis au point un dispositif de ceux permettant d'assurer la connexion entre deux conducteurs électriques dont l'un au moins se présente sous la forme d'une barre rigide et l'autre sous la forme d'une barre rigide ou d'un élément d'alimentation souple composé de feuillards empilés, comportant deux chambres ou gorges destinées à recevoir chacune l'un des éléments à raccorder, ainsi que des moyens de blocage vissés à l'intérieur d'une parois, comportant chaque chambre ou gorge, lesdits moyens coopérant en appui, contre la surface de chaque élément à raccorder.

Selon l'invention, ledit dispositif est caractérisé en ce que :
- chaque élément de blocage est constitué essentiellement par une douille proprement dite de forme cylindrique comportant un filetage périphérique et pouvant être vissée à l'intérieur d'un orifice correspondant prévu sur l'une des parois du bloc de positionnement des éléments à réunir ;
- la surface d'appui contre l'élément à immobiliser est constituée par une tête disposée à l'intérieur d'une chambre ouverte, tête déplaçable axialement à l'intérieur de la douille et dont la face arrière est soumise à l'action d'un moyen permettant d'exercer une pression prédéterminée, cette tête étant maintenue à l'intérieur de la douille par l'intermédiaire d'un axe ou élément de serrage, débordant sur la surface extérieure et servant d'élément permettant de réaliser l'opération de blocage ;
- l'axe qu'assure le maintien de la surface d'appui à l'intérieur de la douille est constitué par une tige filetée, de pas inverse à celui de la douille, ce qui permet, lorsque la force de serrage est atteinte, de dévisser l'axe ou élément de serrage proprement dit.

Par ailleurs, selon une forme préférentielle de réalisation conforme à l'invention, le dispositif de connexion permet également de mettre en place un capot protecteur ou autre accessoire, et ce sans avoir à utiliser des éléments de fixation additionnels.

L'invention et les avantages qu'elle apporte seront cependant mieux compris grâce à l'exemple de réalisation donné ci-après à titre indicatif qui est illustré par les schémas annexés dans lesquels :
- la figure 1 est une vue d'ensemble, schématique, en perspective, montrant comment est réalisée, grâce au dispositif conforme à l'invention, la liaison entre une barre conductrice et le cordon de raccordement à une installation prédéterminée ;
- la figure 2 est une vue schématique, en perspective éclatée, montrant plus en détail l'ensemble de la structure d'un dispositif conforme à l'invention, un seul élément de serrage étant représenté sur cette figure ;
- la figure 3 est une vue en perspective, partiellement en coupe et éclatée, montrant la structure d'un élément de blocage que comporte un dispositif conforme à l'invention ;
- la figure 4 est une vue en élévation en coupe du mode de réalisation préférentiel illustré à la figure 3 et ;
- la figure 5 est une vue selon le plan B de la figure 4 montrant plus en détail la surface active que comporte un élément de blocage entrant dans la réalisation d'un dispositif conforme à l'invention.

Si l'on se reporte aux schémas annexés, et notamment à la figure 1, l'invention concerne donc un dispositif, désigné par la référence générale (1) à cette figure 1, et qui permet de réaliser la connexion entre une barre conductrice (2) et un élément conducteur (3) destiné à assurer l'alimentation d'un appareillage quelconque (4) disposé à une distance D de la barre d'alimentation (2). Dans la forme de réalisation illustrée, l'élément conducteur (3) est un élément souple constitué par un empilement de feuillards disposés à l'intérieur d'une gaine isolante, cet élément ayant une section rectangulaire.

Pour réaliser l'opération de connexion, le dispositif (1) conforme à l'invention dont une forme de réalisation préférentielle ressort des vues de détail (figures 2 à 5), se présente sous la forme d'un bloc réalisé en cuivre ou alliage cuivreux, lesdits blocs comportant deux gorges ou chambres, et qui sont destinés à recevoir chacun des éléments (2,3) à raccorder. Dans le cas présent, le bloc (1) a une section ayant la forme d'un H, les chambres (5,6) ayant une hauteur correspondant sensiblement à la largeur des éléments (2,3) à raccorder. Des moyens, désignés par la référence générale (7), permettent d'assurer le blocage des éléments (2,3) à raccorder à l'intérieur desdites chambres (5,6).

Conformément à l'invention, les éléments de blocage (7) (un seul étant représenté à la figure 2), se présentent sous la forme de bornes ou douilles (8) qui peuvent être vissées à l'intérieur d'une. paroi (9) définissant chaque chambre ou gorge (5,6), l'autre paroi (10) étant quant à elle pleine et servant de surface d'appui à l'une des faces des éléments à raccorder (2,3). Les bornes ou douilles (8) viennent s'appuyer contre l'autre surface de chaque élément à raccorder (2,3), et assurent donc l'immobilisation desdits éléments à l'intérieur du bloc de liaison (1).

Conformément à l'invention, chaque élément de blocage ou douille (7) a une structure telle qu'il comporte des moyens permettant de contrôler la pression de blocage et d'interdire de poursuivre le serrage lorsqu'une valeur limite prédéterminée a été atteinte.

Les figures 3 à 5 illustrent un mode de réalisation permettant de remplir de telles fonctions.

Si l'on se reporte à ces figures, chaque élément de blocage (8) est constitué essentiellement par la douille proprement dite de forme cylindrique et qui comporte un filetage périphérique (11). Cette douille (8) peut être vissée à l'intérieur d'un orifice (12) prévu dans la paroi (9) du bloc de positionnement et de liaison des éléments à réunir. La surface d'appui (13) contre l'élément à immobiliser est constituée par une tête (14) ayant dans le cas présent une forme hexagonale. Cette tête (14) est disposée à l'intérieur d'une chambre ouverte (15) de forme correspondante, et est déplaçable axialement à l'intérieur de la douille. La face arrière (16) est soumise à l'action de moyens permettant d'exercer une pression prédéterminée, moyens représentés sous la forme d'un ressort (17) à la figure 3, mais qui de préférence sont constitués par des rondelles précontraintes (17a,17b) telles que représentées à la figure 4. La tête (14) est maintenue à l'intérieur de la douille par l'intermédiaire d'un axe ou élément de serrage (18) qui déborde à l'extérieur de la douille et dont l'extrémité (19) permet de réaliser l'opération de serrage. Dans la forme de réalisation préférentielle illustrée, l'axe (18) assurant le maintien de la tête d'appui (14) à l'intérieur de la douille, est constitué par une tige filetée, ayant un pas inverse à celui de la douille (8).

Compte-tenu de la force exercée par les rondelles précontraintes (17a) (17b), il y a une solidarisation temporaire entre la douille (8) et l'élément de serrage (18,19). Il apparait donc, lorsque l'on agit sur l'élément (18,19), dans le sens normal correspondant à une action de vissage (mouvement d'entraînement dans le sens des aiguilles d'une montre), le vissage concomitant de la douille (8) jusqu'à ce que la surface d'appui (13) vienne en butée sur l'élément (3) à raccorder.

Etant en position de butée, si l'on continue l'action de vissage au moyen de l'élément (18,19), la douille (8) sera toujours entraînée jusqu'à atteindre un effort de serrage prédéterminé correspondant à la pré-contrainte donnée aux rondelles (17a) (17b). Par contre, une fois atteint l'effort de serrage prédéterminé, l'entraînement, toujours dans le sens de vissage de l'élément (18,19), sera sans incidence, sur le déplacement de la douille et par conséquent sur la surface d'appui (13), compte tenu des pas inverses entre l'axe (18) et ladite douille (8), l'élément de serrage (19) ayant tendance à se dévisser.

A noter qu'après avoir serré la douille dans les conditions indiquées et atteint l'effort prédéterminé de serrage, l'élément (18,19) peut être totalement enlevé et remplacé par un capot protecteur ou autres accessoires.

Pour le desserrage du dispositif, il suffit d'agir en sens inverse sur l'élément (19), ce qui aura pour effet d'assurer de manière concomitante, le dévissage de la douille (8) et par conséquent annuler l'effort de pression.

Un tel ensemble de conception particulièrement simple présente de très nombreux avantages parmi lesquels on peut citer :
- une mise en place aisée et une opération de blocage simplifiée par le fait qu'elle ne nécessite que l'utilisation d'un seul et même outil ;
- une pression de blocage constante et prédéterminée permettant d'assurer un très bon contact électrique ;
- la possibilité d'utiliser le bloc de raccordement comme élément support d'accessoires additionnels tel que capot protecteur.

Bien entendu, l'invention n'est pas limitée à l'exemple de réalisation décrit précédemment, mais elle en couvre également toutes les variantes qui ne sortent pas du cadre de l'invention telle que définie dans les revendications. Ainsi, le bloc de liaison conforme à l'invention pourrait par exemple être utilisé pour raccorder bout à bout deux éléments conducteurs.

## Revendications

1. Dispositif (1) permettant d'assurer la connexion entre deux conducteurs électriques (2,3) dont l'un (2) au moins se présente sous la forme d'une barre rigide et l'autre (3) sous la forme d'une barre rigide ou d'un élément d'alimentation souple composé de feuillards empilés, comportant deux chambres ou gorges (5,6) destinées à recevoir chacune l'un des éléments (2,3) à raccorder, ainsi que des moyens de blocage (7) vissés à l'intérieur d'une parois (9), comportant chaque chambre ou gorge (5) (6), lesdits moyens (7) coopérant en appui, contre la surface de chaque élément (2,3) à raccorder, caractérisé en ce que
- chaque élément de blocage (7) est constitué essentiellement par une douille (8) proprement dite de forme cylindrique comportant un filetage périphérique (11) et pouvant être vissée à l'intérieur d'un orifice (12) correspondant prévu sur l'une des parois (9) du bloc de positionnement des éléments (2,3) à réunir ;
- la surface d'appui (13) contre l'élément (2,3) à immobiliser est constituée par une tête (14) disposée à l'intérieur d'une chambre ouverte (15), tête (14) déplaçable axialement à l'intérieur de la douille (8) et dont la face arrière (16) est soumise à l'action d'un moyen (17) permettant d'exercer une pression prédéterminée, cette tête (14) étant maintenue à l'intérieur de la douille (8) par l'intermédiaire d'un axe ou étément de serrage (18,19), débordant sur la surface extérieure et servant d'élément permettant de réaliser l'opération de blocage ;
- l'axe (18) qu'assure le maintien de la surface d'appui (13) à l'intérieur de la douille (8) est constitué par une tige filetée, de pas inverse à celui de la douille (8), ce qui permet, lorsque la force de serrage est atteinte, de dévisser l'axe ou élément de serrage (18,19) proprement dit.

2. Dispositif selon la revendication 1, caractérisé en ce qu'après dévissage de l'axe ou élément de serrage proprement dit (18,19), on utilise cet élément (18,19) comme moyen de fixation d'accessoires divers, par exemple un capot protecteur, à l'extérieur du bloc de jonction (1).

## Patentansprüche

1. Vorrichtung (1) zur Verbindung von zwei elektrischen Leitern (2, 3), von denen mindestens einer (2) in Form einer starren Schiene und der andere (3) in Form einer starren Schiene oder eines elastischen, aus einem Blechfolienpaket bestehenden Anschlußteils ausgeführt ist, die zwei Aussparungen oder Eintiefungen (5, 6) zur Aufnahme von je einem Anschlußelement (2, 3) sowie in eine Wand (9) eingeschraubte Klemmittel (7) aufweist, wobei in jeder Aussparung oder Eintiefung (5, 6) besagte Mittel (7) durch Auflage auf der Fläche jedes Anschlußelements (2, 3) zusammenwirken, dadurch gekennzeichnet, daß:
- jedes Klemmteil (7) im wesentlichen aus einer eigentlich zylinderförmigen Hülse (8) mit einem Gewinde (11) an ihrem Umfang besteht, die in eine entsprechende Öffnung (12) in einer Wand (9) des Anschlußblocks zur Führung der zu verbindenden Elemente (2, 3) eingeschraubt werden kann;
- die Auflagefläche (13) am festzuklemmenden Element (2, 3) aus einem im Innern einer offenen Aussparung (15) angeordneten, im Innern der Hülse (8) axial verschiebbaren Kopf (14) besteht, dessen Hinterseite (16) unter der Einwirkung eines Mittels (17) steht, mit dem ein voreingestellter Druck ausgeübt werden kann, wobei der Kopf (14) durch einen an der Außenseite überstehenden Bolzen oder Klemmelement (18, 19) im Innern der Hülse (8) gehalten wird und als eigentliches Teil zum Feststellen dient;
- der Bolzen (18), der dafür sorgt, daß die Auflagefläche (13) innen an die Hülse (8) angedrückt wird, aus einem umgekehrt zur Hülse (8) geschnittenen Gewindestift besteht, wodurch bei Erreichen der Klemmkraft der Stift bzw. das eigentliche Klemmelement (18, 19) gelöst werden kann.

2. Vorrichtung gemäß Anspruch 1, dadurch gekennzeichnet, daß nach Lösen des Bolzens bzw. des eigentlichen Klemmelements (18, 19) dieses Element (18, 19) als Befestigungsmittel für verschiedent- liche Zubehörteile, wie etwa eine Schutzkappe außen am Anschluß- block (1) verwendet werden kann.

## Claims

1. Device (1) used to obtain a connection between two electrical conductors (2, 3) of which one (2) at least is in the form of a rigid bar and the other (3) in the form of a rigid bar or a flexible connecting component consisting of stacked strips having two chambers or grooves (5, 6) each intended to accommodate one of the elements (2, 3) to be joined as well as screw-fastened means of locking (7) inside a wall (9) each having a chamber or groove (5) (6), said means (7) pressing against the surface of each element (2, 3) to be joined, characterised in that:
- Each locking element (7) essentially consists of an actual bush (8) of cylindrical shape threaded around its periphery (11) that can be screwed into a matching opening (12) in one of the walls (9) of the block for positioning the elements (2, 3) to be joined;
- The bearing surface (13) against the element (2, 3) to be secured consists of a head (14) placed inside an open chamber (15), said head (14) being able to move axially inside the bush (8) of which the rear face (16) is subjected to the action of means (17) used to exert a predefined pressure, this head (14) being secured inside the bush (8) by means of a shaft or clamping element (18, 19) protruding beyond the outer surface and used as an element making it possible to carry out locking;
- The shaft (18) that secures bearing surface (13) inside the bush (8) consists of a threaded rod of which the pitch is the reverse of that of the bush (8), thus making it possible, once the clamping force has been reached, to unscrew the shaft or the actual clamping element (18, 19).

2. Device as claimed in claim 1 characterised in that after unscrewing the shaft or actual clamping element (18, 19), this element (18, 19) is used as a means of fixing various accessories, e.g. a protective cover outside the modular terminal block (1).
